# EUROPÄISCHE PATENTSCHRIFT

(11) **EP 3 068 243 B1**
(45) Veröffentlichungstag und Bekanntmachung des Hinweises auf die Patenterteilung: **09.03.2022**
(21) Anmeldenummer: 14814740.8
(22) Anmeldetag: 07.11.2014
(51) Int. Cl.: A24F 19/00, A24F 19/09, A24F 19/14

(54) **ASCHENBECHER**
ASHTRAY
CENDRIER

(30) Priorität: 11.11.2013 DE 202013010149 U
(43) Veröffentlichungstag der Anmeldung: 21.09.2016
(73) Patentinhaber: Althoff, Aljoscha, 26203 Wardenburg (DE)
(72) Erfinder: Althoff, Aljoscha, 26203 Wardenburg (DE)
(74) Vertreter: Manasse, Uwe
(86) Internationale Anmeldenummer: PCT/DE2014/100395
(87) Internationale Veröffentlichungsnummer: WO 2015/067246

(56) Entgegenhaltungen:
- WO-A1-2008/074790
- DE-A1- 3 415 545
- DE-A1- 4 343 579
- FR-A1- 2 216 938
- JP-A- H0 947 563
- US-A- 4 177 045
- US-A- 5 591 242
- US-A1- 2008 087 289

## Beschreibung

Die vorliegende Erfindung betrifft einen Rauchartikel, insbesondere Zigaretten und Zigarettenkippen, löschenden, vorzugsweise rauch- und geruchlosen Aschenbecher, insbesondere für öffentliche Räume und den Außenbereich, sowie ein Kraftfahrzeug, insbesondere Personenkraftwagen, mit einem derartigen Aschenbecher. Der Aschenbecher kann auch als ein Ascheneimer oder -behälter bezeichnet werden.

DE 34 15 545 A1, DE 43 43 579 A1, US 5 591 242 A, FR 2 216 938 A1, JP H09 47563 A und US 2008/087289 A1 offenbaren jeweils einen Aschenbecher, umfassend einen Behälter mit einer oberen Abdeckung und einer oberen Einführöffnung für Rauchartikel, einen Wasserbehälter im unteren Bereich des Behälters, der zur Aufnahme von Asche und Rauchartikelresten mit der Einführöffnung in Fluidverbindung steht, und eine Absaugeinrichtung, die zum Absaugen von Luft und Rauch mit der Einführöffnung und dem Aufnahmebehälter in Fluidverbindung steht. Die DE 34 15545 A1 offenbart darüber hinaus, dass die Absaugeinrichtung zum Absaugen von Rauchartikeln mit der Einführöffnung in Fluidverbindung steht.

Der aus der US 2008/087289 A1 bekannte Aschenbecher weist auch einen Bewegungsmelder zum Einschalten von elektrischen Einrichtungen des Aschenbechers nur bei Bedarf und einen Bewegungssensor im Bereich der Einführöffnung zur Detektion einer Bewegung auf.

Herkömmliche Aschenbecher weisen folgende Probleme auf:
- Zigarettenstummel sind sichtbar,
- dadurch sogar eventuell für Kinder oder Tiere erreichbar,
- Zigarettenstummel können bei Wind aus dem Aschenbecher gelangen,
- Aschenbecher verbreitet unangenehmen Geruch,
- beim Ausdrücken der Zigaretten ist es möglich, sich zu verbrennen,
- beim Ausdrücken könnte es passieren, dass Glut nicht richtig erlischt und Feuer fängt,
- nach dem Ausdrücken der Zigaretten kann Asche an den Händen oder Fingern haften.

Der Erfindung liegt die Aufgabe zugrunde, verbrauchte oder nicht verbrauchte Rauchartikel bzw. Tabakwaren wie zum Beispiel Zigaretten-/Zigarrenstummel oder auch Pfeifeninhalt, ob glühend oder nicht, zur Löschung und vorübergehenden Aufbewahrung zu befördern.

Diese Aufgabe wird durch einen Rauchartikel, insbesondere Zigaretten und Zigarettenkippen, löschenden, vorzugsweise rauch- und geruchlosen Aschenbecher, insbesondere für öffentliche Räume und den Außenbereich, gemäß dem Anspruch 1 gelöst. Insbesondere kann es sich um einen elektronischen Aschenbecher handeln.

Durch ein aktives Absaugen von Rauchartikeln, wie zum Beispiel einer brennenden Zigarette, wird beispielsweise verhindert, dass sich eine Person, wie zum Beispiel ein Kind, an einer glühenden Zigarette verbrennen kann. Zudem lassen sich dadurch unangenehme Gerüche eindämmen.

In einer vorteilhaften Ausführungsform kann der Aschenbecher zur Herstellung der Fluidverbindung zwischen dem Aufnahmebehälter und der Einführöffnung einen mit der Einführöffnung in Verbindung stehenden oberen Umlenkkanalabschnitt zum Umlenken eines Luftstromes mit Rauch und/oder Rauchartikeln aus der im Wesentlichen horizontalen nach unten und einen sich an den oberen Umlenkkanalabschnitt anschließenden wenigstens annähernd vertikalen Kanalabschnitt, der oberhalb des Aufnahmebehälters endet, aufweisen. Je nach Anordnung und Sichtweise kann die Absaugeinrichtung auch als Einrichtung zum Ansaugen von Luft etc. bezeichnet werden. Der vertikale Kanalabschnitt dient als eine Fallstrecke für in dem Luftstrom enthaltene Rauchartikel etc.

Insbesondere kann dabei vorgesehen sein, dass der Aschenbecher zur Herstellung der Fluidverbindung zwischen der Absaugeinrichtung und der Einführöffnung einen wenigstens annähernd vertikalen Aufsteigkanalabschnitt aufweist, dessen unteres Ende oberhalb des Aufnahmebehälters endet und mit dem unteren Ende des vertikalen Kanalabschnitts in Fluidverbindung steht. Der Aufsteigkanalabschnitt kann in Zusammenwirkung mit der Absaugeinrichtung zum Erzielen einer erzwungenen nach oben gerichteten Luftströmung dienen.

Vorteilhafterweise ist der Aschenbecher so gestaltet, dass die von der Absaugeinrichtung angesaugte oder abgesaugte Luft wenigstens teilweise zur Kühlung von in dem Aschenbecher vorhandener Elektronik dient.

Beispielsweise detektiert der Bewegungsmelder, dass sich eine Person dem Aschenbecher nähert und schaltet daraufhin zumindest einen Teil der elektrischen Einrichtungen des Aschenbechers ein. Nach einer bestimmten vorgebbaren Zeit und/oder Nichtdetektion der Anwesenheit einer Person durch den Bewegungsmelder werden dann die elektrischen Einrichtungen wieder ausgeschaltet. Dadurch lässt sich ein besonders stromsparender Aschenbecher realisieren.

Zweckmäßigerweise weist der Aschenbecher eine LAN- oder WLAN-Einrichtung zur kabelgebundenen oder drahtlosen Vernetzung auf. Beispielsweise kann die LAN- oder WLAN-Einrichtung zur Fernabfrage des Füllstands des Aschenbechers verwendet werden. Zudem bietet eine WLAN-Einrichtung auch die Möglichkeit eines WLAN-Hot-Spots.

Ferner kann vorgesehen sein, dass der Behälter ein Gehäuse oder Außengehäuse ist.

Gemäß einer weiteren besonderen Ausführungsform der Erfindung weist der Aschenbecher eine Klappe auf, insbesondere wobei die Klappe in eine Ausgangslage vorzugsweise federnd oder durch Schwerkraft vorgespannt ist, in der sie die Einführöffnung vorzugsweise luftdicht verschließt, und insbesondere wobei die Klappe aus der Ausgangslage, vorzugsweise durch den Betrieb der Absaugeinrichtung, nach innen in den Behälter hinein schwenkbar ist. Die Klappe kann zum Beispiel eine Schwenk- oder Pendelklappe sein.

Günstigerweise weist der Behälter einen von der Einführöffnung nach außen vorstehenden Stutzen auf.

Gemäß einer besonderen Ausführungsform der vorliegenden Erfindung weist die Absaugeinrichtung ein Gebläse oder einen Ventilator auf.

Vorteilhafterweise weist der Aschenbecher ein Filterelement zum Filtern der Luft auf, das der Absaugeinrichtung nach- oder vorgeschaltet ist.

Vorteilhafterweise weist der Aschenbecher einen integrierten Zigarettenanzünder auf.

Günstigerweise weist der Aschenbecher einen Bewegungssensor im Bereich der Einführöffnung zur Detektion einer Bewegung auf.

Ebenfalls günstigerweise weist der Aschenbecher einen Temperatursensor im Bereich der Einführöffnung auf.

Vorteilhafterweise weist der Aschenbecher einen Drucksensor im Bereich der Einführöffnung auf.

In einer weiteren besonderen Ausführungsform der vorliegenden Erfindung ist die Steuereinrichtung gestaltet, die Absaugeinrichtung zu aktivieren, wenn mittels des Bewegungssensors eine Bewegung detektiert und/oder mittels des Temperatursensors eine Temperatur oberhalb eines vorgegebenen Temperaturschwellenwerts gemessen und/oder mittels des Drucksensors ein Druck oberhalb eines vorgegebenen Druckschwellenwerts gemessen wird.

Insbesondere kann dabei vorgesehen sein, dass die Steuereinrichtung 52 ferner gestaltet ist, die Absaugeinrichtung nur solange aktiv zu lassen, wie eine Bewegung detektiert und/oder eine Temperatur oberhalb des vorgegebenen Temperaturschwellenwerts und/oder ein Druck oberhalb des vorgegebenen Druckschwellenwerts gemessen wird.

Zweckmäßigerweise umfasst der Aschenbecher eine Stromversorgung, die eine Netzversorgung und/oder Batterie und/oder einen Akkumulator mit oder ohne Solarzelle aufweist.

Weiterhin kann der Aschenbecher ein Stand- und/oder Wandaschenbecher sein. Es ist aber auch denkbar, dass der Aschenbecher ein Kraftfahrzeug-Aschenbecher, insbesondere im Bereich des Armaturenbretts, ist.

Schließlich liefert die vorliegende Erfindung ein Kraftfahrzeug, insbesondere einen Personenkraftwagen, mit einem Aschenbecher nach einem der Ansprüche 1 bis 15.

Weitere Vorteile und Merkmale der Erfindung ergeben sich aus den beigefügten Ansprüchen und der nachfolgenden Beschreibung, in der Ausführungsbeispiele anhand der schematischen Zeichnungen im Einzelnen erläutert werden. Dabei zeigt:
- Figur 1: eine Schnittansicht von einem Aschenbecher
- Figur la: eine Schnittansicht entlang der Linie la in Figur 1;
- Figur 1b: eine Schnittansicht entlang der Linie 1b in Figur 1;
- Figur 1c: eine Schnittansicht entlang der Linie 1c in Figur 1;
- Figur 1d: eine Ansicht von rechts in Figur 1;
- Figur le: eine Ansicht von dem Aschenbecher von Figur 1 von hinten;
- Figur 1f: eine Ansicht von dem Aschenbecher von links in Figur 1;
- Figur 1g: eine Draufsicht auf den Aschenbecher von Figur 1 von oben;
- Figur 2: Einzeldarstellungen einer Absaugeinrichtung des Aschenbechers von Figur 1 in Frontansicht (horizontal) und in Draufsicht von oben (vertikal);

| | |
|---|---|
| Figur 3 | Einzeldarstellungen von einer Steuereinrichtung des Aschenbechers von Figur 1 in Frontansicht (horizontal) und in Draufsicht von oben (vertikal); |
| Figur 4a | eine Sensoreinrichtung des Aschenbechers von Figur 1 in Frontansicht (horizontal) und in Draufsicht von oben (vertikal); |
| Figur 4b | eine weitere Steuereinrichtung des Aschenbechers von Figur 1 in Frontansicht (horizontal) und in Draufsicht von oben (vertikal); |
| Figur 5 | eine Filtereinrichtung des Aschenbechers von Figur 1 in Frontansicht (horizontal) und in Draufsicht von oben (vertikal); |
| Figur 6a | einen Aufnahmebehälter des Aschenbechers von Figur 1 von oben (horizontal) und von der Seite (vertikal); |
| Figur 6b | einen weiteren Aufnahmebehälter von oben (horizontal) und von der Seite (vertikal); |
| Figur 7 | einen Akkumulator des Aschenbechers von Figur 1 von oben (horizontal) und von der Seite (vertikal); |
| Figur 8 | ein Akkumulatorladegerät; |
| Figur 9 | einen Schlüssel für den Aschenbecher von Figur 1; |
| Figur 10 | einen Zigarettenanzünder des Aschenbechers von Figur 1 von oben (horizontal) und von der Seite (vertikal); |
| Figur 11 | eine Solarzelle des Aschenbechers von Figur 1 von oben (horizontal) und von der Seite (vertikal); |
| Figur 12 | eine Seitenansicht von einem Aschenbecher gemäß einer besonderen Ausführungsform der vorliegen Erfindung in vereinfachter Darstellung; |
| Figur 13 | einen Aschenbecher für einen PKW in Schnittansicht ähnlich wie Figur 1; und |
| Figur 14 | eine Schnittansicht von einem PKW mit dem Aschenbecher von Figur 13. |

Nachfolgend wird als erstes ein Aschenbecher gemäß einer besonderen Ausführungsform, die nicht Teil der vorliegenden Erfindung ist, unter Bezugnahme auf die Figuren 1 bis 11 beschrieben.

Allgemein kann ein Aschenbecher gemäß der vorliegenden Erfindung weitgehend aus feuerfestem Material bestehen. Er kann eine zylinderförmige Bauform haben, welche größtenteils hohl sein kann und, wie aus den Figuren ersichtlich, aus zum Beispiel acht Teilelementen, wie zum Beispiel einer Haupteinheit (Figur 1), einer oder mehreren Absaugeinrichtungen (Figur 2), einer Steuereinrichtung (Figur 3), einer oder mehreren Reaktions- bzw. Sensoreinrichtungen (Figur 4a und Figur 4b), einer oder mehreren Filtereinrichtungen (Figur 5), einem oder mehreren möglichst mit Wasser gefüllten Aufnahmebehälter (Figur 6a oder Figur 6b), einem Zigarettenanzünder (Figur 10), einer Solarzelle (Figur 11) und einem Akkumulator (Figur 7), bestehen.

Die Haupteinheit (Figur 1) kann dabei als Grundgerüst zu verstehen sein. Sie kann das gesamte Außengehäuse 1, 9, 16, 20, 25, sowie auch das gesamte Innengehäuse 32, 33, 34, 35, 36, 37, 38, 39 bilden.

Diese und weitere Teilelemente oder Einrichtungen (Figur 2, Figur 3, Figur 4a und 4b, Figur 5, Figur 6a und 6b, Figur 7, Figur 10) können an der Haupteinheit (Figur 1) montiert, gelagert, verschraubt, eingelassen oder verwendet werden.

Die Haupteinheit (Figur 1) steht in diesem Beispiel senkrecht auf dem Boden. Sie kann durch eine oder mehrere Arretierungsmöglichkeiten 30, 31 zum Beispiel mittels Schrauben fest auf einem Untergrund montiert werden.

Durch ein mögliches Gewicht 28, welches sich im Innengehäuse 39 befindet und dem Aschenbecher ständigen senkrechten Halt gewährt, ist eine Festmontage nicht zwingend notwendig. Zugang zum Gewicht 28 kann durch einen möglichen unteren Außengehäuseverschlussboden 29 gewährleistet werden, welcher sich durch ein Verschlussgewinde 21 öffnen oder schließen lassen kann.

Der Außengehäusebereich 1, 9, 16, 20 des Aschenbechers kann durch eine zwischen dem Außengehäusebereich 20 und 25 montierte Rotationseinheit 26 um 360° horizontal gedreht werden.

Am oberen Ende des Aschenbechers ragt im Außengehäusebereich 1 eine schnabelartige Einführöffnung 2 hervor. An der Front dieser Einführöffnung 2 kann sich eine Ascheschale 4 befinden, in der sich eine Ascheplattform / Signalplattform 3 aus feuerfestem Material befinden kann.

Diese Ascheplattform/Signalplattform 3 kann durch eine Reaktionseinheit (Figur 4b), welche über einen Temperatursensor 44 und einen Drucksensor 43 auf Druck und Temperatur reagiert, erweitert werden. Die Reaktionseinheit (Figur 4b) kann über einen Kabelkanal 6 im Inneren des Aschenbechers mit der Steuereinrichtung (Figur 3) verbunden sein.

Der Kabelkanal 6 kann von der Ascheschale 4 an unterhalb der Ascheplattform 3 im Inneren des Aschenbechers entlang der Einführöffnung 2 oberhalb einer Klappe 7 im Innengehäusebereich 32 zum Innengehäusebereich 37 führen. Von dort an kann der Kabelkanal 6 weiter oberhalb des Innengehäusebereiches 33 und 35 im Inneren des Aschenbechers zur Absaugeinrichtung (Figur 2) führen.

Oberhalb der Einführöffnung 2 im Innengehäusebereich 32 kann sich eine weitere Reaktionseinheit (Figur 4a) befinden, welche auf Bewegung im Reaktionsradius 40 im Innengehäusebereich 32 und der Ascheplattform 3 reagiert und ebenfalls über einen Kabelkanal 6 mit der Steuereinrichtung (Figur 3) verbunden werden kann.

Hinter der Reaktionseinheit (Figur 4a) im Inneren des Aschenbechers kann sich die bereits oben erwähnte, mit beispielsweise einem Scharnier oder Gelenk 8 im Innengehäusebereich 32 befestigte, Klappe 7 befinden, welche den Innengehäusebereich 32 und die Innengehäusebereiche 33, 34, 35, 36, 38 bei inaktivem Zustand der Saugeinrichtung (Figur 2) voneinander trennen kann.

Diese Klappe 7 kann von einem zusätzlichen Abdichtungsgummi 5, welches rund um die Klappe 7 oder im Innengehäusebereich 32 rund um vor der Dichtungsklappe platziert sein kann, bei der erfolgreichen Innengehäusetrennung unterstützt werden. Die Klappe kann schräg im Innengehäusebereich 32 montiert sein. So kann sie bei Inaktivität des Aschenbechers bzw. der Absaugeinrichtung durch Aufliegen aufgrund der Schwerkraft geschlossen sein. Hinter der Klappe 7 im Innengehäuse kann der Innengehäusebereich 33 beginnen.

Mit Hilfe einer Trennwand 11, die vom obersten Punkt mittig innerhalb des gesamten Innengehäusebereiches 33, 34, 35 senkrecht nach unten verlaufen kann, kann dieser Innengehäusebereich 33, 34, 35 zum Beispiel fast vollständig halbiert werden und somit in Innengehäusebereiche 33, 34 und 35 aufgeteilt werden. Alle drei Innengehäusebereiche 33, 34, 35 zusammen gesehen können in diesem Fall eine zweigefächerte, hohlzylinderartige Form bilden. Genauer gesagt entsteht dadurch eine wenigstens annähernd vertikaler Kanalabschnitt, eine sog. Fallstrecke, und ein vertikaler Aufsteigkanalabschnitt.

Am unteren Ende vom Innengehäusebereich 33 kann sich ein abgeschrägter Innenwandableger 13 in Richtung Innengehäusebereich 33 an der gegenüberliegenden Seite der Trennwand 11 befinden, die den Bereich des Innengehäuses 33 am unteren Ende einschränken kann. Die Trennwand 11 kann am unteren Ende ein abgeschrägtes Trennwandende 12 besitzen, das in den Innengehäusebereich 33 verlaufen kann, sodass der Innengehäusebereich 33 am unteren Ende auch hier eingeschränkt werden kann.

Am untersten Punkt des Innengehäusebereiches 33 kann die Trennwand 11 enden und die Innengehäusebereiche 33 und 34 miteinander verbinden.

In diesem kurzen Innengehäusebereich 36 kann das Gehäuse eine Hohlzylinderform annehmen und den Übergang zum Innengehäusebereich 38 bilden.

Im Innengehäusebereich 38 befindet sich ein austauschbarer eventuell mit Wasser gefüllter Aufnahmebehälter 58 (Figur 6a), der den Innengehäusebereich 38 fast vollständig ausfüllen kann.

Zugang zum Innengehäusebereich 38 kann gewährleistet werden durch eine mögliche Außentür / Klappen 22 am Außengehäusebereich 20, welche sich durch Anbringung von Türscharnieren 23 oder ähnlichen Öffnungsmechanismen öffnen lassen kann.

Durch ein mögliches Schloss 24 an der Außentür 22 ist diese Öffnungsmöglichkeit nur dem Besitzer bzw. dem oder den Schlüsselinhaber/in / Schlüsselinhabern/innen (siehe auch Figur 9) gegeben.

Eine weitere Möglichkeit wäre, dass sich an der Stelle des Innengehäusebereiches 36 ein Verschlussgewinde 10 befinden kann, welches in Verbindung mit einem eventuell wassergefüllten Aufnahmebehälter (Figur 6b) stehen kann. Dieser (Figur 6b) kann durch einfaches An- und Abmontieren entleert werden.

Am oberen Ende des Außengehäusebereiches 9 kann sich ein Verschlussgewinde 18 für den oberen Außengehäuseverschlussdeckel 19 befinden.

Der Außengehäuseverschlussdeckel 19 kann kuppelförmig ausgebildet sein.

Am obersten Punkt des Außengehäuseverschlussdeckels 19 kann sich ein Aktivierungsdruckknopf 17 inklusive nach innen gerichteter Kabelverbindung zur Steuereinrichtung 52 (Figur 3) befinden.

Außerdem kann in dem Außengehäuseverschlussdeckel 19 ein möglicher Zigarettenanzünder 59 (Figur 10) integriert sein. Dieser Zigarettenanzünder (Figur 10) kann ebenfalls über eine Kabelverbindung mit der Steuereinrichtung (Figur 3) verbunden werden.

Am oberen Ende des Innengehäusebereiches 34 kann sich eine Filtereinlasslücke 14 befinden, in der sich eine austauschbare Filtereinheit bzw. -einrichtung (Figur 5), bestehend aus einem zwischen zwei Sieben 47 befindlichen Kohlestofffilter 48, befinden kann. Die Filtereinheit (Figur 5) kann den Innengehäusebereich 34 und Innengehäusebereich 35 voneinander trennen und kann zusätzlich durch eine an der Trennwand 11 in Richtung Innengehäusebereich 34 montierten Fixierungseinheit 15 gehalten werden.

Die Filtereinheit (Figur 5) kann halbmondförmig ausgebildet sein und kann in die Filtereinlasslücke 14 bis zum Anschlag an die Trennwand 11 eingeschoben bzw. eingelassen werden. Die Fixierungsöffnung 49 kann dabei zusätzliche Stabilität gewährleisten.

Ist die Filtereinheit (Figur 5) nicht eingesetzt, können beide Bereiche 34, 35 miteinander verbunden sein und es besteht eine Innengehäuseöffnung nach außen.

Oberhalb der eingebauten Filtereinheit kann sich der Innengehäusebereich 35 befinden. In diesem Bereich 35 ist eine weitere Öffnung des Innengehäuses nach außen möglich.

An dieser Stelle des Bereiches 35 ist eine eventuell austauschbare Absaugeinrichtung (Figur 2) montiert und verwendet.

Auch ein mögliches Verschlussgewinde 27 zur Montage an der Haupteinheit (Figur 1) kann integriert sein.

Die Absaugeinrichtung (Figur 2) ist über einen Kabelkanal 6 mit der Steuereinrichtung (Figur 3) verbunden. Die Absaugeinrichtung kann die Luft aus dem Innengehäusebereich herausziehen und kann also dementsprechend nach außen blasen.

Innerhalb des oberen Außengehäuseverschlussdeckels 19 im Innengehäusebereich 39 kann sich ein Akkumulator (Figur 7) bzw. eine Batterie 53 befinden. Der Akkumulator (Figur 7) kann über den Kabelkanal 6 mit der Steuereinrichtung (Figur 3) verbunden werden. Am unteren Ende des oberen Außengehäuseverschlussdeckels 19 kann sich ein Verschlussgewinde 18 befinden.

Der Akkumulator kann über eine Solarzelle 55 (Figur 11) aufgeladen werden. Die Solarzelle kann im oberen Außengehäuseverschlussdeckel 19 integriert sein. Anstelle des Akkumulators kann auch wahlweise eine Batterie angeschlossen werden.

Die Steuereinrichtung 52 (Figur 3) kann entweder im Innengehäusebereich 39 oder in der Nähe der Absaugeinrichtung (Figur 2) aber auch überall woanders, verwendet bzw. montiert oder gelagert werden. Die Steuereinrichtung (Figur 3) kann die Verbindung der Absaugeinrichtung (Figur 2) mit den Reaktionseinheiten (Figur 4a) und/oder (Figur 4b), dem Aktivierungsdruckknopf 17, dem Zigarettenanzünder 59 (Figur 10) und dem Akkumulator (Figur 7) über den Kabelkanal 6 gewährleisten.

Ein Akkumulator (Figur 7) ist nicht zwingend notwendig, da auch der Anschluss über die Steuereinrichtung (Figur 3) und einen Netzstecker am Netzsteckereingang 42 an das Stromnetz möglich sein kann.

Figur 1 zeigt die Haupteinheit, die aus feuerfestem Material bestehen und das Grundgerüst der Vorrichtung bilden kann. Wie beschrieben, kann sie zylinderförmig gebaut sein in Verbindung mit einer schnabelartigen Öffnung am oberen Ende des Zylinders. Es können mehrere Verschlussgewinde zum Anmontieren dieser und weiterer Teilelemente und Einrichtungen vorgesehen sein. Die Haupteinheit kann als Durchlaufsystem für die angesaugte Luft und die Tabakware verstanden werden.

Die in Figur 2 gezeigte Absaugeinrichtung kann zum Beispiel einen Ventilator beziehungsweise ein Gebläse, ein Verschlussgewinde und eine Kabelverbindung zur Steuereinrichtung aufweisen. Außerdem kann sich unmittelbar an der Absaugeinrichtung der Netzsteckereingang 42 befinden. Die Absaugeinrichtung (Figur 2) kann die Funktion haben, frische Luft durch die komplette Haupteinheit (Figur 1) zu ziehen. Die Luft kann dabei in die Einführöffnung 2 eintreten und aus der Ausgangsöffnung 41 austreten.

Die in Figur 3 gezeigte Steuereinrichtung 52 kann ein Netzteil und ein Steuergerät aufweisen, welches die Funktion haben kann, alle elektronischen Bauteile (Figur 2, Figur 4a/b, Figur 7, Figur 10, 17) miteinander über den Kabelkanal 6 zu verbinden, verknüpfen und zu steuern. Ein Netzsteckeranschluss 42 kann von der Steuereinrichtung aus möglich sein.

Die in Figur 4 gezeigte Reaktionseinheit kann eine Bewegungsmeldefunktion haben und in der Nähe der Einführöffnung 2 eingebaut oder montiert sein. Der Bewegungsmelder 51 kann ausgerichtet sein in Richtung der Einführöffnung 2. Somit kann ein Reaktionsradius 40 entstehen, der die komplette Einführöffnung 2 abdecken kann. Die Reaktionseinheit (Figur 4a) kann die Funktion haben, dass, wenn Bewegung innerhalb der Einführöffnung signalisiert wird, das Signal "Bewegung aktiv" über den Kabelkanal 6 durch ein Kabel an die Steuereinrichtung (Figur 3) gegeben werden kann und die Steuereinrichtung 52 (Figur 3) die Absaugeinrichtung (Figur 2) aktivieren kann, solange das Signal "Bewegung aktiv" herrscht. Die Reaktionseinheit (Figur 4a) kann somit als Schalter fungieren.

Die in Figur 4b gezeigte Reaktionseinheit kann Temperatur- und/oder Druckmeldefunktion haben und in der Ascheschale 4 eingebaut oder montiert sein. Sie kann einen Drucksensor 43, einen Temperatursensor 44 und oder eine feuerfeste Ascheplattform bzw. Signalplattform 3 aufweisen. Die Reaktionseinheit (Figur 4b) kann die Funktion haben, dass, wenn eine glühende oder nicht glühende Tabakware auf die Ascheplattform 3 gehalten, gelegt oder gedrückt wird, das Signal "Druck oder Temperatur aktiv" über den Kabelkanal 6 durch eine Kabelverbindung an die Steuereinrichtung (Figur 3) gegeben werden kann. Die Steuereinrichtung 52 (Figur 3) kann dieses "Druck oder Temperatur aktiv" Signal verwerten und die Absaugeinrichtung (Figur 2) so lange aktivieren, wie das Signal herrscht. Auch eine gewisse Zeitspanne der Aktivierung der Absaugeinrichtung (Figur 2) bei aktivem Signal kann möglich sein. Die Reaktionseinheit (Figur 4b) kann somit als Schalter fungieren. Beide Reaktionseinheiten (Figur 4a und Figur 4b) können unabhängig voneinander funktionieren.

Die in Figur 5 gezeigte Filtereinheit kann ein oder mehrere Siebe 47 und dazwischen platzierte Kohlestofffilter 48 aufweisen. Die Filtereinheit (Figur 5) wie auch die Kohlenstofffilter 48 können austauschbar sein und die Funktion haben, die von der Absaugeinrichtung angesaugte Luft zu reinigen, bevor sie wieder austritt. Sie kann somit dafür sorgen, dass keinerlei unangenehme Gerüche aus dem Aschenbecher austreten. Eine Fixierungsöffnung 49, die in die Fixierungseinheit 15 greift, kann zusätzliche Stabilität in der Filtereinlasslücke 14 gewährleisten.

Der in Figur 6a gezeigte Aufnahmebehälter 58 kann mit Wasser gefüllt sein. Er kann zum Beispiel zylinderförmig gebaut sein, nach unten geschlossen und nach oben geöffnet sein. Der Aufnahmebehälter kann über die Außentür / Klappen 22 ausgetauscht bzw. entleert werden. Er kann die Funktion haben, eingesaugte Tabakwaren bzw. Rauchartikel zu löschen und aufzubewahren. Die Kapazität der aufzubewahrenden Tabakwaren, bis der Aufnahmebehälter voll ist, kann von der Größe des Aschenbechers bzw. Aschenbehälters abhängig sein.

Der in Figur 6b gezeigte Aufnahmebehälter kann mit Wasser gefüllt sein. Er kann zum Beispiel zylinderförmig gebaut sein, und nach unten geschlossen und nach oben geöffnet sein. Er kann ein Verschlussgewinde 10 am oberen Ende bzw. an der Öffnung besitzen und somit an der Haupteinheit (Figur 1) montiert oder abmontiert werden. Er kann die Funktion haben, eingesaugte Tabakwaren zu löschen und aufzubewahren. Die Kapazität der aufzubewahrenden Tabakwaren, bis der Aufnahmebehälter (Figur 6b) voll ist, kann von der Größe des Aufnahmebehälters (Figur 6b) abhängig sein.

Der in Figur 7 gezeigte Akkumulator kann sich zum Beispiel im Innengehäusebereich 37 befinden und über den Kabelkanal 6 durch eine Kabelverbindung mit der Steuereinrichtung (Figur 3) verbunden werden. Der Akkumulator kann die Funktion haben, die elektrischen Bauteile (Figur 2, Figur 4a/b, Figur 7, Figur 10, 17), wie auch das Steuergerät (Figur 3), auch ohne direkten Stromnetzanschluss mit genügend Strom zu versorgen. So kann die Funktionalität des Aschenbechers auch ohne direkten Stromanschluss über einen gewissen Zeitraum gewährleistet werden. Der Akkumulator kann über das Akkumulatorladegerät (Figur 8) aufgeladen werden.

Das in Figur 8 gezeigte Akkumulatorladegerät kann ein externes Einzelteil sein. Sein Eingang kann an ein Stromnetz angeschlossen werden. Sein Ausgang kann an den Aschenbecher am Netzsteckereingang 42 angeschlossen werden. Es kann die Funktion haben. den Akkumulator (Figur 7) aufzuladen. Solange das Akkumulatorladegerät (Figur 8) an dem Aschenbecher angeschlossen ist, ist er dauerhaft mit genügend Strom versorgt.

Der in Figur 9 gezeigte Schlüssel kann die Funktion haben die Außentür / Klappen 22 über ein Schloss 24 zu öffnen und somit den Aufnahmebehälter (Figur 6a) zu überprüfen und ggf. entleeren oder austauschen zu können.

Der in Figur 10 gezeigte Zigarettenanzünder kann im oberen Außengehäuseverschlussdeckel integriert sein. Er kann über den Kabelkanal 6 durch eine Kabelverbindung mit der Steuereinrichtung (Figur 3) verbunden sein. Der Zigarettenanzünder kann die Funktion haben, die Tabakwaren anzuzünden, bevor sie durch den Aschenbecher wieder erlöschen. Er kann durch einen Sicherungsdraht 45 Diebstahl gesichert sein.

Die in Figur 11 gezeigte Solarzelle 55 kann im oberen Außengehäuseverschlussdeckel 19 auf einer Steuerplatine 56 integriert sein. Sie kann über den Kabelkanal 6 durch eine Kabelverbindung mit der Steuereinrichtung (Figur 3) verbunden sein. Die Solarzelle 55 kann die Funktion haben, den Akkumulator (Figur 7) aufzuladen.

Viele Menschen konsumieren verschiedene Tabakwaren. Der Aschenbecher bietet die Möglichkeit, Tabakwaren durch einen möglichen integrierten Zigarettenanzünder (Figur 10) anzuzünden und durch den Aschenbecher nach dem Konsum wieder zu löschen und geruchlos und nicht sichtbar aufzubewahren. Der Zigarettenanzünder 59 (Figur 10) kann wie in einem PKW durch eine Glühdrahtvorrichtung genutzt werden. Durch einfaches Hineindrücken kann der Zigarettenanzünder (Figur 10) aktiviert werden und kann herausnehmbar und als Anzünder für eine Tabakware genutzt werden.

Wird nun eine glühende oder nicht glühende Tabakware in die Einführöffnung 2 bzw. in den Innengehäusebereich 32 gehalten oder auf die Ascheplattform 3 gedrückt, reagiert die Reaktionseinheit 1 (Figur 4a) auf die Bewegung innerhalb des Reaktionsradius 40 bzw. die Reaktionseinheit 2 (Figur 4b) auf den Druck oder die Temperaturveränderung. Dies bewirkt eine Aktivierung der Absaugeinrichtung / des Gebläses (Figur 2). Die Absaugeinrichtung / das Gebläse (Figur 2) bläst von innen nach außen, d.h., die angesaugte Luft durchläuft die Innengehäusebereiche 32, 33, 34, 35, 36, bevor sie wieder heraustritt.

Das Gebläse (Figur 2) ist nur solange aktiv, wie die Reaktionseinheit 1 (Figur 4a) eine Bewegung innerhalb des Reaktionsradius 40 registriert oder die Reaktionseinheit 2 (Figur 4b) Druck bzw. eine Temperaturveränderung auf der Ascheplattform 3 registriert. Es kann allerdings möglich sein, durch Betätigung des Aktivierungsdruckknopfes 17 die Absaugeinrichtung bzw. das Gebläse (Figur 2) manuell zu aktivieren. Durch den Sog des Gebläses (Figur 2) öffnet sich die Klappe 7 in Richtung des Innengehäusebereiches 33 und die Tabakware wird angesaugt.

Wird die Tabakware weiterhin in der Hand gehalten, dient der Sog lediglich zum Abaschen und Einsaugen der Asche der Tabakware. Wird die Tabakware aus der Hand losgelassen, durchfliegt sie den Innengehäusebereich 33 und den Innengehäusebereich 36 bis hin zum wassergefüllten Aufnahmebehälter (Figur 6a, Figur 6b). Dort wird die Tabakware gelöscht und gleichzeitig ist der Aufnahmebehälter (Figur 6a, Figur 6b) groß genug, um mehrere Tabakwaren gleichzeitig zu lagern. Der abgeschrägte Innenwandableger 13 sorgt dafür, dass die Tabakware nicht neben den Aufnahmebehälter (Figur 6a, Figur 6b) gelangen kann, sondern sicher ins Wasser des Aufnahmebehälters (Figur 6a, Figur 6b) gelangt. Das abgeschrägte Ende der Trennwand 12 sorgt dafür, dass die Tabakware nicht in den Innengehäusebereich 34 gelangen kann.

Da die Klappe 7 schräg zwischen dem Innengehäusebereich 32 und 33 platziert ist, schließt sie wieder, sobald die Absaugeinrichtung bzw. das Gebläse (Figur 2) inaktiv ist. Ein Abdichtungsgummi 5, welches vor der Klappe 7 und/oder rund um die Klappe 7 platziert ist, gewährleistet zusätzlich, dass der Innengehäusebereich 32 in inaktivem Zustand der Absaugeinrichtung bzw. des Gebläses (Figur 2) vollständig vom Innengehäusebereich 33 getrennt ist und somit kein Tabakgeruch aus der Einführöffnung 2 entweichen kann.

Die angesaugte Luft durchläuft, wie oben beschrieben, die Innengehäusebereiche 32, 33, 34, 35, 36. Bevor die Luft wieder nach außen heraustritt, wird sie durch eine Filtereinheit (Figur 5), welche die Innengehäusebereiche 34 und 35 voneinander trennt, gefiltert. Die Filtereinheit (Figur 3) kann einfach gereinigt oder gewechselt werden. Die angesaugte Luft tritt nun an der Ausgangsöffnung 41 der Absaugeinrichtung (Figur 2) wieder geruchlos aus.

Für den Aufnahmebehälter (Figur 6a, Figur 6b) kann es zwei oder mehrere Varianten geben. Für den öffentlichen Gebrauch der Vorrichtung empfiehlt sich eine durch ein Schloss 24 abschließbare und durch eine Arretierungsmöglichkeit 30 fest montierbare Variante. Der Aufnahmebehälter (Figur 6a) befindet sich in dieser Variante innerhalb des Innengehäusebereiches 38. Zugang zum Innengehäusebereich 38 zum Austausch des Aufnahmebehälters (Figur 6a) ist durch Außentüren / Klappen 22 für den Besitzer bzw. Schlüsselinhaber möglich. Unterhalb des Außengehäusebereiches 20, d.h. zwischen den Außengehäusebereichen 20 und 25 kann sich eine Rotationseinheit 26 befinden, welche dafür sorgen kann, dass der Aschenbecher oberhalb der Rotationseinheit 26, d.h. Außengehäusebereiche 1, 9, 16, 20, selbst in fest montiertem Zustand um 360° horizontal drehbar sein kann. Zusätzlich kann diese Variante (Figur 6a), wie auch die andere Variante (Figur 6b) ein Gewicht 28 im Innengehäusebereich 39 besitzen. Das Gewicht 28 kann garantieren, dass der Aschenbecher ständigen senkrechten Halt hat. Durch ein mögliches Verschlussgewinde 21 am unteren Außengehäuseverschlussboden 29 kann das Gewicht 28 allerdings auch bei Belieben entfernt werden.

Die andere Variante des Auffangbehälters (Figur 6b) empfiehlt sich für den Transport des Aschenbechers oder den privaten Gebrauch. Der Aufnahmebehälter (Figur 6b) kann durch ein Verschlussgewinde 10 an den Aschenbecher in Höhe des Innengehäusebereiches 36 angebracht werden.

An das Stromnetz kann der Aschenbecher über ein Netzkabel am Netzteileingang 42 angeschlossen werden. Durch einen möglichen Akkumulator (Figur 7) kann allerdings auch eine gewisse Zeit Verfügbarkeit des Aschenbechers ohne aktiven Stromnetzanschluss gewährleistet werden. Außerdem kann die Möglichkeit bestehen, den Akkumulator über eine Solarzelle (Figur 11) aufzuladen. Es kann außerdem die Möglichkeit bestehen, den Aschenbecher mit Batterien zu betreiben.

In einer beispielhaften Ausführungsform, die in Figur 12 gezeigt ist, weist der elektronische Aschenbecher alternativ oder zusätzlich einen 360°-Bewegungsmelder 102 im oberen Bereich, das heißt in diesem Beispiel im Deckelbereich, einen Distanzsensor 104 in der Nähe der Einführöffnung 106 und einen Füllstandssensor 108 mit einem Sensorbereich 109 im Inneren oberhalb des Aufnahmebehälters 110 auf. Zudem weist er eine Turbine/einen Lüfter 112 oberhalb des Füllstandssensors 108 und eine Steuereinrichtung 114 auf, die durch von der Turbine/dem Lüfter angesaugte Luft 116 gekühlt wird. Das zugehörige Aschenbechergehäuse 118 ist mit einem Einsaugstutzen versehen. Zudem weist der Aschenbecher auf seiner Außenseite einen Ein-/Aus-Schalter bzw. einen von außen zugänglichen Ein-/Aus-Schalter 120 auf.

Wenn der in Figur 12 gezeigte Aschenbecher über den Ein-/Aus-Schalter 120 eingeschaltet ist, so stehen der Bewegungsmelder 102, der Distanzsensor 104 und der Füllstandssensor 108 in Bereitschaft. Nähert sich eine Person dem Aschenbecher auf eine Entfernung von beispielsweise circa 10 Meter an, so aktiviert der 360°-Bewegungsmelder 102 die Betriebsstufe 1 des Lüfters 112 für eine bestimmte vorgebbare Zeitdauer und beginnt der Aschenbecher, Luft sowie zum Beispiel Zigarettenreste durch den Einsaugstutzen bzw. die Einführöffnung 106 in sich zu saugen. Auf der Stufe 1 saugt der Lüfter 112 mit gedrosselter Leistung. Die eingesaugte Luft durchläuft vor ihrem Austritt aus dem Aschenbecher eine Filtereinheit 122, damit sie sauber ist und nicht mehr unangenehm riecht. Wenn sich die Person dem Aschenbecher noch weiter nähert, wobei die genaue Entfernung vom Distanzsensor 104 ermittelt wird, so aktiviert letzterer ab einer bestimmten Nähe zum Aschenbecher für eine bestimmte vorgebbare Zeit eine Stufe 2 des Lüfters 112 und saugt der Aschenbecher Luft und auch Zigarettenreste durch den Einsaugstutzen in sich hinein. Auf der Stufe 2 des Lüfters 112 wird seine Leistung weniger gedrosselt, was üblicherweise mit einer Erhöhung der Drehzahl einhergeht. Wenn der Aschenbecher bzw. der Aufnahmebehälter voll ist, so signalisiert dies der innen eingebaute Füllstandssensor 108 und schaltet sich der Aschenbecher aus. Eine Signal-LED am Außengehäuse des Aschenbechers zeigt diesen Zustand an. Um den Aschenbecher leiser zu gestalten, können auch mehrere Lüfter, aber mit zum Beispiel einer geringeren Einzelleistung, verwendet werden.

Der Aschenbecher weist eine Klappe (Schwenkklappe) 124 auf, die in der Ausgangsstellung die Einführöffnung 106 innenseitig verschließt und nur bei Betrieb des Lüfters 112 nach innen und nach oben schwenkt (wie durch den Doppelpfeil angedeutet). Mit der Bezugszahl 126 wird der Weg eines Rauchartikels bei Betrieb des Aschenbechers bzw. des Lüfters 112 gezeigt. Der Rauchartikel landet letztendlich über eine Fallstrecke durch Schwerkraft im Aufnahmebehälter 110. Die Luft 116 bewegt sich dagegen in einem Aufsteigkanalabschnitt wieder nach oben und an der Steuereinrichtung 114 vorbei (unter Kühlung derselben) und tritt durch einen umlaufenden Spalt im Bereich des Deckels in gefilterter Form wieder aus dem Aschenbecher heraus.

Über einen Kabelkanal 128 bzw. ein Kabel in dem Kabelkanal kann die Steuereinrichtung 114 mittels eines Netzsteckers 130 mit einem Stromnetz verbunden werden.

Figur 14 zeigt schematisch die Anordnung eines elektronischen Aschenbechers 132 in einem PKW 134. Dies ist nicht Teil der vorliegenden Erfindung. Der Aschenbecher ist im Bereich des Armaturenbretts angeordnet und kann einen Teil des Raums zwischen dem Armaturenbrett und dem Motorraum einnehmen. Anstelle eines Bewegungsmelders 102 bei der in der Figur 12 gezeigten Ausführungsform weist der Aschenbecher einen Ein-/AusSchalter 136 oberhalb der Einführöffnung 138 (siehe auch Figur 13) auf, der von einem Fahrer oder Beifahrer bedienbar ist. Mittels des Ein-/Aus-Schalters 136 lässt sich ein Motor 140 für eine Verschlussscheibe 142 zum Verschließen der Einführöffnung ein- und ausschalten. Wenn Luft und/oder Rauchartikel/Tabakwaren aus der Fahrgastzelle in den Aschenbecher eingesaugt werden soll(en), wird die Verschlussscheibe mittels des Motors aus der Einführöffnung herausgefahren.

Genau wie der Aschenbecher von Figur 12 weist der Aschenbecher von Figur 13 und 14 eine schwenkbare Klappe 144 auf, die das untere Ende eines Umlenkkanalabschnitts 146, der mit der Einführöffnung 138 in Fluidverbindung steht, in Ausgangsstellung durch den Einfluss der Schwerkraft wie ein Rückschlagventil abdichtet. Wenn jedoch ein Lüfter 148 in einem sich vertikal erstreckenden Aufsteigkanalabschnitt 150 eingeschaltet wird, so wird die Klappe 144 nach innen gesaugt und schwenkt dabei - das untere Ende des Umlenkkanalabschnitts freigebend - nach oben.

Oberhalb der Einführöffnung ist auch ein Distanzsensor 152 mit einem Sensorbereich 153 angeordnet. Zudem befindet sich in einem sich an den oberen Umlenkabschnitt nach unten anschließenden vertikalen Kanalabschnitt 154 (Fallstrecke) ein Füllstandssensor 156 mit einem Sensorbereich 157 zum Bestimmen des Füllstands des darunter angeordneten Aufnahmebehälters 158. In Strömungsrichtung vor dem Lüfter 148 ist ein Feinsieb 160 im unteren Bereich des Aufsteigkanalabschnitts 150 angeordnet. In Strömungsrichtung hinter dem Lüfter 148 ist ferner eine Filtereinheit 162 zum Filtern der Luft angeordnet. Mit der Bezugszahl 164 wird der Verlauf der Luftströmung gekennzeichnet. Wie erkennbar ist, umströmt die Luft vor dem Austritt aus dem Aschenbecher eine in selbigem vorhandene Elektronik, wie zum Beispiel eine Steuereinrichtung 166. Die Abluft wird vor dem Austritt aus dem Aschenbecher noch mittels einer weiteren Filtereinheit 168 gefiltert.

Mit der Bezugszahl 170 wird der Weg von Rauchartikeln/Tabakwaren wie zum Beispiel Zigarettenkippen gekennzeichnet. Sie landen aufgrund der Schwerkraft letztendlich im Aufnahmebehälter 158.

Über ein Kabel 172 ist der Aschenbecher 132 mit einer Stromversorgung 174 des PKWs 134 verbunden.

Der Aschenbecher kann ein Außengehäuse 176 aufweisen, das aus dem PKW in leichter Weise herausnehmbar ist.

Bei den hierin beschriebenen Ausführungsformen, kann/können folgendes zusätzlich oder alternativ in Kombination oder einzeln vorhanden sein:
- Anstelle des Aufnahmebehälters oder in dem Aufnahmebehälter kann ein auswechselbarer Beutel für die Zigarettenreste etc., insbesondere auch zur wasserlosen Aufnahme, vorhanden sein.
- Mittels der Absaugeinrichtung kann beispielsweise eine Zigarette sowohl im gelöschten (ausgedrückten) Zustand als auch glühend eingesaugt werden.
- Mittels eines vorhandenen oder eines zusätzlichen Sensors kann die Anzahl der eingesaugten und/oder eingeworfenen Zigarettenkippen etc. erfasst und gezählt sowie zum Beispiel auf einem Datenträger im Aschenbecher, zum Beispiel in der Steuereinrichtung, gespeichert werden.
- Der Aschenbecher kann auch als ein "sprechender" Aschenbecher ausgebildet sein. Zum Beispiel kann er sich bei Benutzung für die Nutzung bedanken, Personen zum Rauchen begrüßen oder Statistiken etc. vorlesen. Dazu kann ein Lautsprecher vorgesehen sein.
- Der Aschenbecher kann als WLAN-Sender und -Empfänger ausgebildet sein. Zum Beispiel kann hierzu die Steuereinrichtung entsprechend ausgebildet sein. Er kann dann beispielsweise als WLAN-Hotspot dienen. Alternativ oder zusätzlich kann der Füllstand über eine Software an einem Computer oder eine App in einem Mobiltelefon, wie zum Beispiel Smartphone, abgerufen werden.
- Zur Lärmminderung kann im Luftkanal eine Schalldämpfereinrichtung vorgesehen sein.
- Zudem kann der Aschenbecher eine "Beduftungs"-Funktion aufweisen. Zum Beispiel kann bei bzw. nach Benutzung ein insbesondere wählbares Duftspray versprüht werden.
- Der Aschenbecher kann auch mit einer Kamera ausgestattet sein, über die zum Beispiel über WLAN die Belegung des Aschenbechers betrachtet bzw. beobachtet werden kann.
- Der Aschenbecher kann mit Rollen versehen sein, um ihn mobil zu gestalten.
- Anstelle eines einzigen Einsaugstutzens kann der Aschenbecher auch zwei oder mehr aufweisen, die vorzugsweise gleichmäßig über den Umfang angeordnet sind. Zudem kann ein Einsaugen von Luft auch über einen Saugschlitz um den Aschenbecher herum erfolgen.
- Die Außenfläche des Aschenbechers kann auch als Werbefläche verwendet werden. Zum Beispiel kann er einen LED-Werbebildschirm aufweisen.
- Der Aschenbecher kann auch mindestens eine USB-Buchse zum Laden von elektronischen Geräten, wie zum Beispiel Handys, aufweisen.
- Der Aschenbecher kann auch so gestaltet sein, dass er zum Aufwärmen seines Umfeldes und insbesondere zum Wärmen von Personen Wärme nach außen abgibt.

## Patentansprüche

1. Rauchartikel, insbesondere Zigaretten und Zigarettenkippen, löschender, vorzugsweise rauch- und geruchloser Aschenbecher, insbesondere für öffentliche Räume und den Außenbereich, umfassend
einen Behälter mit einer oberen Abdeckung (19) und einer oberen seitlichen Einführöffnung (2; 106; 138) für Rauchartikel,
einen Aufnahmebehälter (58; 110; 158), insbesondere einen Wasserbehälter, im unteren Bereich des Behälters, der zur Aufnahme von Asche und Rauchartikelresten mit der Einführöffnung (2; 106; 138) in Fluidverbindung steht,
eine Absaugeinrichtung, die zum Absaugen von Luft und Rauch mit der Einführöffnung (2; 106; 138) und dem Aufnahmebehälter (58; 110; 158) in Fluidverbindung steht sowie gestaltet ist, um auf einer Betriebsstufe 1 mit gedrosselter Saugleistung zum Einsaugen von Luft und Rauch und auf einer Betriebsstufe 2 mit erhöhter Saugleitung zum Einsaugen von Luft und Rauch und auch von Rauchartikelresten zu arbeiten, und
zum Absaugen von Rauchartikeln aus der Hand eines Benutzers mit der Einführöffnung (2; 106; 138) in Fluidverbindung steht,
einen Bewegungsmelder (102) in einem oberen Bereich,
einen Distanzsensor (104) in der Nähe der Einführöffnung (106); und
eine Steuereinrichtung, die gestaltet ist, die Betriebsstufe 1 der Absaugeinrichtung zu aktivieren, wenn der Bewegungsmelder (102) eine Annäherung einer Person auf eine festlegbare Entfernung an den Aschenbecher detektiert, und die Betriebsstufe 2 der Absaugeinrichtung für eine bestimmte vorgebbare Zeit zu aktivieren, wenn der Distanzsensor (104) ermittelt, dass sich die Person dem Aschenbecher noch weiter auf eine festlegbare Entfernung nähert.

2. Aschenbecher nach Anspruch 1 , **dadurch gekennzeichnet, dass** er zur Herstellung der Fluidverbindung zwischen dem Aufnahmebehälter (158) und der Einführöffnung (138) einen mit der Einführöffnung (138) in Verbindung stehenden oberen Umlenkkanalabschnitt (146) zum Umlenken eines Luftstromes mit Rauch und/oder Rauchartikeln aus der im Wesentlichen Horizontalen nach unten und einen sich an den oberen Umlenkkanalabschnitt anschließenden wenigstens annähernd vertikalen Kanalabschnitt (154), der oberhalb des Aufnahmebehälters (158) endet, aufweist.

3. Aschenbecher nach Anspruch 2, **dadurch gekennzeichnet, dass** er zur Herstellung der Fluidverbindung zwischen der Absaugeinrichtung und der Einführöffnung (138) einen wenigstens annähernd vertikalen Aufsteigkanalabschnitt (150) aufweist, dessen unteres Ende oberhalb des Aufnahmebehälters (158) und mit dem unteren Ende des vertikalen Kanalabschnitts (154) in Fluidverbindung steht.

4. Aschenbecher nach einem der vorangehenden Ansprüche, **dadurch gekennzeichnet, dass** er so gestaltet ist, dass die von der Absaugeinrichtung angesaugte oder abgesaugte Luft wenigstens teilweise zur Kühlung von in dem Aschenbecher vorhandener Elektronik dient.

5. Aschenbecher nach einem der vorangehenden Ansprüche, **dadurch gekennzeichnet, dass** er eine LAN- oder WLAN-Einrichtung zur kabelgebundenen oder drahtlosen Vernetzung aufweist.

6. Aschenbecher nach einem der vorangehenden Ansprüche, **dadurch gekennzeichnet, dass** er eine Klappe (7; 124; 144) aufweist, insbesondere wobei die Klappe (7; 124; 144) in eine Ausgangslage vorzugsweise federnd oder durch Schwerkraft vorgespannt ist, in der sie die Einführöffnung (2; 106; 138) vorzugsweise luftdicht verschließt, und insbesondere wobei die Klappe (7; 124; 144) aus der Ausgangslage, vorzugsweise durch den Betrieb der Absaugeinrichtung, nach innen in den Behälter hinein schwenkbar ist.

7. Aschenbecher nach einem der vorangehenden Ansprüche, **dadurch gekennzeichnet, dass** die Absaugeinrichtung ein Gebläse oder einen Ventilator (50) aufweist.

8. Aschenbecher nach einem der vorangehenden Ansprüche, **dadurch gekennzeichnet, dass** er ein Filterelement (48) zum Filtern der Luft aufweist, das der Absaugeinrichtung nach- oder vorgeschaltet ist.

9. Aschenbecher nach einem der vorangehenden Ansprüche, **dadurch gekennzeichnet, dass** er einen Bewegungssensor (51) im Bereich der Einführöffnung zur Detektion einer Bewegung aufweist.

10. Aschenbecher nach einem der vorangehenden Ansprüche, **dadurch gekennzeichnet, dass** er einen Temperatursensor (44) im Bereich der Einführöffnung (2; 106; 138) aufweist.

11. Aschenbecher nach einem der Ansprüche 9 oder 10, **dadurch gekennzeichnet, dass** die Steuereinrichtung (52) gestaltet ist, die Absaugeinrichtung zu aktivieren, wenn mittels des Temperatursensors (44) eine Temperatur oberhalb eines vorgegebenen Temperaturschwellenwerts gemessen und/oder mittels des Drucksensors (43) ein Druck oberhalb eines vorgegebenen Druckschwellenwerts gemessen wird.

12. Aschenbecher nach Anspruch 11, **dadurch gekennzeichnet, dass** die Steuereinrichtung (52) ferner gestaltet ist, die Absaugeinrichtung nur solange aktiv zu lassen, wie eine Bewegung detektiert und/oder eine Temperatur oberhalb des vorgegebenen Temperaturschwellenwerts und/oder ein Druck oberhalb des vorgegebenen Druckschwellenwerts gemessen wird.

13. Aschenbecher nach einem der vorangehenden Ansprüche, **dadurch gekennzeichnet, dass** er eine Stromversorgung umfasst, die eine Netzversorgung und/oder Batterie (53) und/oder einen Akkumulator mit oder ohne Solarzelle (55) aufweist.

14. Aschenbecher nach einem der vorangehenden Ansprüche, **dadurch gekennzeichnet, dass** er einen Lautsprecher zur Ausgabe von Sprache aufweist.

15. Aschenbecher nach einem der vorangehenden Ansprüche, **dadurch gekennzeichnet, dass** er auf seiner Außenfläche eine Werbefläche aufweist.

16. Kraftfahrzeug, insbesondere Personenkraftwagen, mit einem Aschenbecher (132) nach einem der vorangehenden Ansprüche.

## Claims

1. Preferably smoke-free and odour-free ashtray which extinguishes smoking articles, in particular cigarettes and cigarette ends, in particular for public spaces and outdoor areas, comprising
a container having an upper cover (19) and an upper lateral introduction opening (2; 106; 138) for smoking articles,
a receiving container (58; 110; 158), in particular a water container, which is located in the lower region of the container and, for the purpose of receiving ash and smoking-article residues, is in fluidic connection with the introduction opening (2; 106; 138),
a suction-extraction device which, for the purpose of extracting air and smoke by suction, is in fluidic connection with the introduction opening (2; 106; 138) and the receiving container (58; 110; 158) and is also configured to operate in an operating phase 1 with reduced suction capacity for the purpose of taking in air and smoke and in an operating phase 2 with enhanced suction capacity for the purpose of taking in air and smoke and also smoking-article residues and,
for the purpose of extracting smoking articles from a user's hand by suction, is in fluidic connection with the introduction opening (2; 106; 138),
a movement detector (102) in an upper region,
a distance sensor (104) in the vicinity of the introduction opening (106), and
a control device, which is configured to activate operating phase 1 of the suction-extraction device when the movement detector (102) detects that a person is approaching a predefinable distance from the ashtray and to activate operating phase 2 of the suction-extraction device for a specific predeterminable period of time when the distance sensor (104) establishes that the person is drawing even closer to a predefinable distance from the ashtray.

2. Ashtray according to Claim 1, **characterized in that**, for the purpose of establishing the fluidic connection between the receiving container (158) and the introduction opening (138), it has an upper deflecting-channel portion (146), which is connected to the introduction opening (138) and is intended for deflecting an air stream containing smoke and/or smoking articles downwards from the essentially horizontal direction, and also has an at least more or less vertical channel portion (154), which adjoins the upper deflecting-channel portion and terminates above the receiving container (158).

3. Ashtray according to Claim 2, **characterized in that**, for the purpose of establishing the fluidic connection between the suction-extraction device and the introduction opening (138), it has an at least more or less vertical ascending-channel portion (150), of which the lower end is located above the receiving container (158) and is in fluidic connection with the lower end of the vertical channel portion (154).

4. Ashtray according to one of the preceding claims, **characterized in that** it is configured such that at least some of the air extracted by suction, or taken in, by the suction-extraction device serves to cool electronics which are present in the ashtray.

5. Ashtray according to one of the preceding claims, **characterized in that** it has a LAN or WLAN device for wired or wireless connection.

6. Ashtray according to one of the preceding claims, **characterized in that** it has a flap (7; 124; 144), in particular wherein the flap (7; 124; 144) is prestressed preferably resiliently or by gravitational force into a starting position, in which it closes the introduction opening (2; 106; 138) preferably in an air-tight manner, and in particular wherein the flap (7; 124; 144) can be pivoted inwards into the container from the starting position, preferably by the operation of the suction-extraction device.

7. Ashtray according to one of the preceding claims, **characterized in that** the suction-extraction device has a fan (50).

8. Ashtray according to one of the preceding claims, **characterized in that** it has a filter element (48) for filtering the air, the filter element being arranged downstream or upstream of the suction-extraction device.

9. Ashtray according to one of the preceding claims, **characterized in that** it has a movement sensor (51) in the region of the introduction opening, for the purpose of detecting movement.

10. Ashtray according to one of the preceding claims, **characterized in that** it has a temperature sensor (44) in the region of the introduction opening (2; 106; 138).

11. Ashtray according to either of Claims 9 and 10, **characterized in that** the control device (52) is configured to activate the suction-extraction device when the temperature sensor (44) measures a temperature above a predetermined temperature-threshold value and/or the pressure sensor (43) measures a pressure above a predetermined pressure-threshold value.

12. Ashtray according to Claim 11, **characterized in that** the control device (52) is also configured to leave the suction-extraction device active only for as long as movement is detected and/or a temperature above the predetermined temperature-threshold value, and/or a pressure above the predetermined pressure-threshold value, is measured.

13. Ashtray according to one of the preceding claims, **characterized in that** it comprises a power supply which has a mains supply and/or battery (53) and/or a rechargeable battery with or without a solar cell (55).

14. Ashtray according to one of the preceding claims, **characterized in that** it has a loudspeaker for outputting speech.

15. Ashtray according to one of the preceding claims, **characterized in that** it has an advertisement area on its outer surface.

16. Motor vehicle, in particular passenger car, having an ashtray (132) according to one of the preceding claims.

## Revendications

1. Cendrier, de préférence sans fumée ni odeur, qui éteint des articles à fumer, en particulier des cigarettes et des mégots de cigarettes, en particulier pour locaux publics et pour l'extérieur, comprenant
un récipient pourvu d'un recouvrement supérieur (19) et d'une ouverture d'introduction latérale supérieure (2 ; 106 ; 138) pour des articles à fumer,
un réservoir (58 ; 110 ; 158), en particulier un réservoir d'eau, dans la partie inférieure du récipient, qui est en communication fluidique avec l'ouverture d'introduction (2 ; 106 ; 138) pour recevoir des cendres et des restes d'articles à fumer,
un dispositif d'évacuation qui est en communication fluidique avec l'ouverture d'introduction (2 ; 106 ; 138) et le réservoir (58 ; 110 ; 158) pour évacuer de l'air et de la fumée, et qui est configuré pour fonctionner à un niveau de fonctionnement 1 avec une puissance d'aspiration réduite pour aspirer de l'air et de la fumée et pour fonctionner à un niveau de fonctionnement 2 avec une puissance d'aspiration augmentée pour aspirer de l'air et de la fumée et aussi des restes d'articles à fumer, et
est en communication fluidique avec l'ouverture d'introduction (2 ; 106 ; 138) pour évacuer des articles à fumer de la main d'un utilisateur,
un détecteur de mouvement (102) dans une partie supérieure,
un capteur de distance (104) à proximité de l'ouverture d'introduction (106) ; et
un dispositif de commande qui est configuré pour activer le niveau de fonctionnement 1 du dispositif d'évacuation lorsque le détecteur de mouvement (102) détecte l'approche d'une personne jusqu'à une distance définissable du cendrier, et pour activer le niveau de fonctionnement 2 du dispositif d'évacuation pendant un certain temps définissable si le capteur de distance (104) détermine que la personne s'approche davantage du cendrier jusqu'à une distance définissable.

2. Cendrier selon la revendication 1, **caractérisé en ce que** pour l'établissement de la communication fluidique entre le réservoir (158) et l'ouverture d'introduction (138), il présente une section de canal de déviation supérieure (146) en communication avec l'ouverture d'introduction (138) pour dévier un flux d'air comportant de la fumée et/ou des articles à fumer d'un plan substantiellement horizontal vers le bas, et une section de canal (154) au moins approximativement verticale, adjacente à la section de canal de déviation supérieure, qui se termine au-dessus du réservoir (158) .

3. Cendrier selon la revendication 2, **caractérisé en ce que** pour l'établissement de la communication fluidique entre le dispositif d'évacuation et l'ouverture d'introduction (138), il présente une section de canal montant (150) au moins approximativement verticale dont l'extrémité inférieure est en communication fluidique au-dessus du réservoir (158) et avec l'extrémité inférieure de la section de canal verticale (154).

4. Cendrier selon l'une quelconque des revendications précédentes, **caractérisé en ce qu'**il est configuré de telle sorte que l'air aspiré ou évacué par le dispositif d'évacuation sert au moins partiellement au refroidissement de l'électronique présente dans le cendrier.

5. Cendrier selon l'une quelconque des revendications précédentes, **caractérisé en ce qu'**il présente un dispositif LAN ou WLAN pour une mise en réseau avec ou sans fil.

6. Cendrier selon l'une quelconque des revendications précédentes, **caractérisé en ce qu'**il présente un clapet (7 ; 124 ; 144), en particulier dans lequel le clapet (7 ; 124 ; 144) est précontraint, de préférence par ressort ou par gravité, dans une position de départ dans laquelle il ferme de préférence hermétiquement l'ouverture d'introduction (2 ; 106 ; 138), et en particulier dans lequel le clapet (7 ; 124 ; 144) peut être amené à pivoter, de préférence par le fonctionnement du dispositif d'évacuation, de la position de départ vers l'intérieur dans le récipient.

7. Cendrier selon l'une quelconque des revendications précédentes, **caractérisé en ce que** le dispositif d'évacuation présente une soufflante ou un ventilateur (50) .

8. Cendrier selon l'une quelconque des revendications précédentes, **caractérisé en ce qu'**il présente un élément filtrant (48) pour filtrer l'air, qui est placé en amont ou en aval du dispositif d'évacuation.

9. Cendrier selon l'une quelconque des revendications précédentes, **caractérisé en ce qu'**il présente un capteur de mouvement (51) au niveau de l'ouverture d'introduction pour détecter un mouvement.

10. Cendrier selon l'une quelconque des revendications précédentes, **caractérisé en ce qu'**il présente un capteur de température (44) au niveau de l'ouverture d'introduction (2 ; 106 ; 138).

11. Cendrier selon l'une quelconque des revendications 9 ou 10, **caractérisé en ce que** le dispositif de commande (52) est configuré pour activer le dispositif d'évacuation si une température au-dessus d'une valeur seuil de température prédéfinie est mesurée au moyen du capteur de température (44) et/ou une pression au-dessus d'une valeur seuil de pression prédéfinie est mesurée au moyen du capteur de pression (43).

12. Cendrier selon la revendication 11, **caractérisé en ce que** le dispositif de commande (52) est en outre configuré pour ne laisser le dispositif d'évacuation actif que tant qu'un mouvement est détecté et/ou une température au-dessus de la valeur seuil de température prédéfinie est mesurée et/ou une pression au-dessus de la valeur seuil de pression prédéfinie est mesurée.

13. Cendrier selon l'une quelconque des revendications précédentes, **caractérisé en ce qu'**il comprend un dispositif d'alimentation électrique qui présente une alimentation secteur et/ou une batterie (53) et/ou un accumulateur avec ou sans cellule solaire (55).

14. Cendrier selon l'une quelconque des revendications précédentes, **caractérisé en ce qu'**il présente un haut-parleur pour une sortie vocale.

15. Cendrier selon l'une quelconque des revendications précédentes, **caractérisé en ce qu'**il présente une surface de publicité sur sa face extérieure.

16. Véhicule automobile, en particulier voiture particulière, comprenant un cendrier (132) selon l'une quelconque des revendications précédentes.
